# EUROPÄISCHE PATENTANMELDUNG

(11) **EP 4 602 965 A1**
(43) Veröffentlichungstag der Anmeldung: **20.08.2025**
(21) Anmeldenummer: 24157232.0
(22) Anmeldetag: 13.02.2024
(51) Int. Cl.: A41D 19/02, A41D 19/00

(54) **HANDSCHUH**

(71) Anmelder: Friedrich Seiz GmbH, 72555 Metzingen (DE)
(72) Erfinder: Seiz, Rainer, 72555 Metzingen (DE)
(74) Vertreter: Ruckh, Rainer Gerhard

(57) **Zusammenfassung**

Die Erfindung betrifft einen Handschuh (1) mit einem Handschuhkörper (2), an welchen jeweils eine Fingerspitze aufweisende Handschuhfinger (3a bis 3d) und ein Handschuhdaumen (4) anschließen. Jeder Handschuhfinger (3a bis 3d) weist zwei gegenüberliegende, seitlich an diesem angeordnete Schichtelschnittsegmente (5a, 5b) auf, wobei jedes Schichtelschnittsegment (5a, 5b) von zwei Schichtelschnittnähten (6a, 6b) begrenzt ist. Die vom Handschuhkörper (2) ausgehenden Schichtelschnittnähte (6a, 6b) verlaufen in Abstand zueinander und laufen in Richtung der Fingerspitze in einem Verbindungsabschnitt aufeinander zu. Dort sind sie miteinander verbunden. An die Schichtelschnittsegmente (5a, 5b) schließt ein Segment mit nur einer umlaufenden, über die Fingerspitze geführten Naht an. Die Enden der Naht münden an den Verbindungsabschnitten der Schichtelschnittnähte (6a, 6b) der beiden Schichtelschnittsegmente (5a, 5b) aus. Ein rückenseitiges Segment (9) und ein innenliegendes Segment (8) des Handschuhfingers (3a bis 3d) verlaufen jeweils vom Handschuhkörper (2) bis zur Fingerspitze und sind mit der Naht (7) verbunden. Wenigstens das innenliegende Segment (8) ist nahtlos ausgebildet.

## Beschreibung

Die Erfindung betrifft einen Handschuh.

Derartige Handschuhe weisen generell einen Handschuhkörper und daran anschließende Handschuhfinger auf.

Derartige Handschuhe können in bekannter Weise in einem sogenannten Arbeitshandschuhschnitt ausgeführt sein. In diesem Fall sind pro Handschuhfinger nur zwei Nähte vorgesehen, die ein rückenseitiges Teilsegment und ein innenliegendes Teilsegment des Handschuhfingers verbinden. Hierzu bilden diese Nähte eine über die Länge des Handschuhfingers umlaufende Naht aus, die über die Fingerspitzen des Handschuhfingers geführt ist. Mit einem derartigen Arbeitshandschuhschnitt können sehr flache Handschuhe produziert werden. Weiterhin ist vorteilhaft, dass diese Handschuhe eine gute Feinfühligkeit aufweisen, das heißt der Träger des Handschuhs kann Gegenstände, insbesondere auch kleine Gegenstände, besonders gut greifen und halten. Nachteilig bei dieser Ausgestaltung ist jedoch, dass sich die Arbeitshandschuhschnitte für die Herstellung dickerer, stabiler Handschuhe nicht eignen. Hierzu gehören zum Beispiel Skihandschuhe oder Feuerwehrhandschuhe. Besonders nachteilig bei derartigen Handschuhen ist, dass durch den Arbeitshandschuhschnitt die Handschuhfinger immer geradlinig verlaufen, das heißt eine Ausbildung von Krümmungen der Handschuhfinger und damit verbunden eine anatomische Anpassung an die Finger einer Person ist nicht möglich.

Bekannte Handschuhe können weiterhin eine Schichtelschnitt-Schnittform aufweisen. Bei derartigen Handschuhen sind pro Handschuhfinger vier Nähte vorgesehen, die im Abstand zueinander in Längsrichtung des Handschuhfingers verlaufen und im Bereich der vorderen Enden der Fingerspitzen zusammenlaufen. Vorteilhaft bei dieser Schichtelschnitt-Schnittform ist, dass die so gefertigten Handschuhe sehr gut an die Anatomie der Hand einer Person angepasst werden können, insbesondere auch deshalb, weil die Handschuhfinger gekrümmt verlaufen können. Nachteilig bei derartigen Handschuhen ist jedoch, dass mit diesen nur ein mangelhaftes Tastgefühl erzielt wird, da die Nähte im vorderen Bereich der Fingerspitzen zusammenlaufen.

Der Erfindung liegt die Aufgabe zugrunde, einen Handschuh der eingangs genannten Art hinsichtlich seiner Funktionalität zu erweitern.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft einen Handschuh mit einem Handschuhkörper, an welchen jeweils eine Fingerspitze aufweisende Handschuhfinger und ein Handschuhdaumen anschließen. Jeder Handschuhfinger weist zwei gegenüberliegende, seitlich an diesem angeordnete Schichtelschnittsegmente auf, wobei jedes Schichtelschnittsegment von zwei Schichtelschnittnähten begrenzt ist. Die vom Handschuhkörper ausgehenden Schichtelschnittnähte verlaufen in Abstand zueinander und laufen in Richtung der Fingerspitze in einem Verbindungsabschnitt aufeinander zu. Dort sind sie miteinander verbunden. An die Schichtelschnittsegmente schließt ein Segment mit nur einer umlaufenden, über die Fingerspitze geführten Naht an. Die Enden der Naht münden an den Verbindungsabschnitten der Schichtelschnittnaht der beiden Schichtelschnittsegmente aus. Ein rückenseitiges Segment und ein innenliegendes Segment des Handschuhfingers verlaufen jeweils vom Handschuhkörper bis zur Fingerspitze und sind mit der Naht verbunden. Wenigstens das innenliegende Segment ist nahtlos ausgebildet.

Bei dem erfindungsgemäßen Handschuh sind die Schnittformen eines Arbeitshandschuhs und eines Schichtelschnitts derart kombiniert, dass die vorteilhaften Wirkungen und Eigenschaften beider Schnittformen im erfindungsgemäßen Handschuh vereint werden.

Jeder Handschuhfinger des erfindungsgemäßen Handschuhs weist zwei Schichtelschnittsegmente auf, die seitlich am Handschuhfinger gegenüberliegend angeordnet sind.

Jedes Schichtelschnittsegment ist von zwei Schichtelschnittnähten begrenzt, die vom Handschuhkörper ausgehend in Abstand zueinander verlaufen und in Richtung der Fingerspitze in einem Verbindungsabschnitt aufeinander zulaufen und dort miteinander verbunden sind.

Vorteilhaft ist im Ausmündungsbereich des Handschuhfingers am Handschuhkörper der Abstand der Schichtelschnittnaht etwa konstant. Im Verbindungsabschnitt bilden die dort untereinander laufenden Abschnitte einen Bogen, so dass die Schichtelschnittnaht eine zum Handschuhkörper hin offene Schleife bilden.

Die so ausgebildeten Schichtelschnittsegmente können hinsichtlich ihrer Geometrie derart optimiert werden, dass allein mit diesen Schichtelschnittsegmenten eine Anatomieanpassung des Handschuhs durchgeführt werden kann, d.h. der Handschuh ist an die Anatomie einer Hand einer Person angepasst.

Vorteilhaft ist die Anatomieanpassung durch eine Krümmung der Handschuhfinger zur Innenseite des Handschuhs bewirkt.

Durch die beiden Schichtelschnittsegmente der Handschuhfinger wird somit überraschend einfach eine an die Anatomie einer Hand sehr gute angepasste Passform des Handschuhs erhalten, da eine Krümmung dieser Schichtelschnittsegmente für eine anatomische Formgebung des Handschuhs ausreichend ist.

Bei jedem Handschuhfinger des erfindungsgemäßen Handschuhs schließt an die Schichtelschnittsegmente ein Segment mit nur einer umlaufenden, über die Fingerspitze geführten Naht an, wobei die Enden der Naht an den Verbindungsabschnitten der Schichtelschnittnähte der beiden Schichtelschnittsegmente ausmünden, d.h. die Naht ist mit den Schichtelschnittnähten verbunden. Ein rückenseitiges Segment und ein innenliegendes Segment des Handschuhfingers verlaufen jeweils vom Handschuhkörper bis zur Fingerspitze und sind mit der Naht verbunden.

Das über die Naht verbundene rückenseitige Segment und innenliegende Segment bilden eine Struktur aus, wie sie bei Arbeitshandschuhen bekannt ist. Diese Struktur kann eine flache Einheit bilden, so dass der Handschuh insgesamt eine flache Einheit bildet, mit der eine Person Gegenstände gut greifen kann.

Ein weiterer wesentlicher Vorteil besteht darin, dass das rückenseitige und innenliegende Segment des Handschuhfingers nur über eine, über die Fingerspitze laufende Naht verlaufen, d.h. es sind keine weiteren Nähte vorhanden, die die Feinfühligkeit beim Greifen von Gegenständen mit dem erfindungsgemäßen Handschuh beeinträchtigen würden. Insbesondere sind im Bereich der Fingerkuppen keine störenden Nähte vorhanden.

Erfindungsgemäß ist das innenliegende Segment jedes Handschuhfingers nahtlos ausgebildet, d.h. in diesem verlaufen keine störenden Nähte, insbesondere keine Quernähte. Derartige Nähte würden dann, wenn eine Person mit dem Handschuh einen Gegenstand greift, einen als unangenehm empfunden oder im Grenzfall sogar schmerzhaften Druck auf die Hand der Person ausüben.

Besonders vorteilhaft ist auch das rückenseitige Segment jedes Handschuhfingers nahtlos ausgebildet.

Die ein Schichtelschnittsegment eines Handschuhfingers begrenzenden Schichtelschnittnähte sind vorteilhaft von separaten Nähten gebildet, die an ihrer Verbindungsstelle miteinander vernäht sind.

Prinzipiell ist es auch möglich, dass die Schichtelschnittnähte von einer eine Schleife ausbildenden Naht gebildet sind.

Gemäß einer vorteilhaften Ausführungsform liegen die Verbindungsabschnitte der Schichtelschnittnähte eines Handschuhfingers zumindest näherungsweise im gleichen Abstand zur Fingerspitze, d.h. die Schichtelschnittsegmente eines Handschuhfingers erstrecken sich etwa gleich weit in Richtung der Fingerspitze.

Weiter vorteilhaft weisen die Schichtelschnittsegmente eines Handschuhfingers zumindest näherungweise entsprechende Konturverläufe auf.

Dadurch wird eine weitgehende Symmetrie der Schichtelschnittsegmente des Handschuhfingers erzielt, was eine wesentliche Voraussetzung dafür ist, dass der Handschuhfinger eine in Bewegungsrichtung der Fingergelenke der Hand einer den Handschuh tragenden Person verlaufende, optimierte Krümmung erhalten kann und damit eine optimierte anatomische Anpassung.

Der Handschuhdaumen des erfindungsgemäßen Handschuhs weist im Gegensatz zu den Handschuhfingern keine Schichtelschnittstruktur auf.

Vorteilhaft besteht der Handschuhdaumen aus einem rückenseitigen Segment und einem innenliegenden Segment, die über nur eine Naht verbunden sind.

Dabei verläuft die Naht über die Daumenspitze des Handschuhdaumens.

Der Handschuhdaumen besteht somit nur aus zwei Segmenten und entspricht hinsichtlich seiner Struktur einem Arbeitshandschuh.

Ein weiterer wesentlicher Vorteil des erfindungsgemäßen Handschuhs besteht darin, dass dieser nicht nur aus dünnen sondern auch dicken Materialien, die unempfindlich und auch gegen extreme Umwelteinflüsse resistent sind, gefertigt werden kann. Insbesondere kann der erfindungsgemäße Handschuh auch ein Innenfutter aufweisen, so dass er insbesondere für Outdoor-Einsätze eingesetzt werden kann.

Beispiele hierfür sind Ski-, Polizei- oder Rescue-Handschuhe.

Besonders vorteilhaft kann der erfindungsgemäße Handschuh als Feuerwehr-Handschuh ausgebildet sein. Der Feuerwehr-Handschuh besteht dabei aus wärmeresistenten Materialien. Im Bereich des Handschuh-Rückens kann ein Hitzeschild vorgesehen sein. Vorzugsweise in diesem Bereich kann eine Sensorik untergebracht sein, mit der allgemein Umweltbedingungen erfasst werden können.

Die Sensorik kann beispielsweise aus einem Temperatursensor gebildet sein, der die Umgebungstemperatur erfasst. Die Temperatur kann mittels einer im Feuerwehr-Handschuh integrierten Anzeigeeinheit angezeigt werden.

Im einfachsten Fall bestehen die Handschuhfinger und der Handschuhdaumen aus demselben Material wie der Handschuhkörper.

Generell können diese Elemente des Handschuhs auch aus unterschiedlichen Materialien bestehen.

Auch ist es möglich die Schichtelschnittsegmente eines Handschuhfingers aus einem anderen Material als die restlichen Segmente des Handschuhfingers auszubilden.

Insbesondere können die innenliegenden Segmente der Handschuhfinger, insbesondere die Fingerspitzen der Handschuhfinger, aus spezifischen, sich vom Rest des Handschuhs unterscheidenden Materialien bestehen.

Beispielsweise können die die Fingerspitzen ausbildenden zweiten Segmente aus einem dünneren Material als der Rest des Handschuhs bestehen, um ein gutes Fingerspitzengefühl für den Handschuh zu erreichen.

Umgekehrt können die die Fingerspitzen ausbildenden zweiten Segmente aus einem festeren, stabileren Material als der Rest des Handschuhs bestehen. Diese Variante eignet sich zur Ausbildung von Arbeitshandschuhen, mit denen Arbeitsprozesse durchgeführt werden, bei welchen die Fingerspitzen stark beansprucht werden.

Weiterhin können die die Fingerspitzen ausbildenden zweiten Segmente auch aus antistatischen Materialien bestehen, um mit dem Handschuh entsprechende Arbeitsvorgänge durchführen zu können.

Die Erfindung wird im Folgenden anhand der Zeichnungen erläutert. Es zeigen:
- Figur 1:: Ausführungsbeispiel des erfindungsgemäßen Handschuhs.
- Figur 2:: Erste Teildarstellung eines Handschuhfingers des Handschuhs gemäß Figur 1.
- Figur 3:: Zweite Teildarstellung eines Handschuhfingers des Handschuhs gemäß Figur 1.

Figur 1 zeigt ein Ausführungsbeispiel des erfindungsgemäßen Handschuhs 1. Der Handschuh 1 ist im vorliegenden Fall als Feuerwehrhandschuh ausgebildet und besteht außen vorzugsweise aus hitzebeständigen Materialien. Optional kann ein nicht dargestelltes Innenfutter in den Handschuh 1 eingearbeitet sein.

Der Handschuh 1 ist als Fingerhandschuh ausgebildet und weist demzufolge einen Handschuhkörper 2 mit vier anschließenden Handschuhfingern 3a bis 3d sowie einen Handschuhdaumen 4 auf.

Die Figuren 2 und 3 zeigen eine Einzeldarstellung eines Handschuhfingers 3b des Handschuhs 1 gemäß Figur 1.

Jeder Handschuhfinger 3a bis 3d, insbesondere auch der in den Figuren 2 und 3 dargestellte Handschuhfinger 3b, weist an gegenüberliegenden Schmalseiten jeweils ein Schichtelschnittsegment 5a, 5b auf.

Jedes Schichtelschnittsegment 5a, 5b wird begrenzt durch zwei Schichtelschnittnähte 6a, 6b die eine Schleife ausbilden. Die beiden ein Schichtelschnittsegment 5a, 5b bildenden Schichtelschnittnähte 6a, 6b verlaufen von der Ausmündung des Handschuhfingers 3a bis 3d in Richtung der Fingerspitze des Handschuhfingers 3a bis 3d. Wie Figur 2 zeigt, verlaufen die Schichtelschnittnähte 6a, 6b im Bereich der Ausmündung des Handschuhfingers 3b am Handschuhkörper 2 in Abstand zueinander. Der Abstand der Schichtelschnittnähte 6a, 6b wird bis zum Mittelteil des Handschuhfingers 3b beibehalten. Dann verläuft eine Schichtelschnittnaht 6b in einem Verbindungsabschnitt auf die andere Schichtelschnittnaht 6a zu, bis diese in einer Verbindungsstelle aufeinandertreffen und dort durch Vernähen miteinander verbunden sind.

Dadurch bilden die beiden Schichtelschnittnähte 6a, 6b eine Schleife die im Verbindungsabschnitt geschlossen und zum Handschuhkörper 2 hin offen ist. Diese Schleife begrenzt das Schichtelschnittsegment 5a, 5b.

Die Schichtelschnittnähte 6a, 6b können, wie Figur 1 zeigt, zwischen den Handschuhfingern 3a bis 3d lückenlos ineinander übergehen.

Wie Figur 3 zeigt erstrecken sich die Schichtelschnittsegmente 5a, 5b über etwa denselben Höhenbereich des Handschuhfingers 3b. Weiterhin weisen die Schichtelschnittnähte 6a, 6b etwa dieselben Konturen auf und sind auch etwa flächengleich. Dies gilt auch für die Handschuhfinger 3c, 3d. Nur bei dem einen Zeigefinder ausbildenden Handschuhfinger 3a erstreckt sich die dem Handschuhdaumen 4 zugewandte Schichtelschnittnaht 6b weiter in Richtung des Handschuhdaumens 4.

Generell können die eine Schleife ausbildenden Schichtelschnittnähte 6a, 6b auch von nur einer Naht gebildet sein.

Wie Figur 3 zeigt ist das Schichtelsegment 5a des Handschuhfingers 3b, wie auch das Schichtelschnittsegment 5b gekrümmt, wodurch der gesamte Handschuhfinger 3b gekrümmt verläuft und so an die Anatomie einer Hand einer Person angepasst ist.

Wie Figur 3 weiter zeigt, weist der Handschuhfinger 3b (wie auch die weiteren Handschuhfinger 3a, 3c, 3d) eine über die Fingerspitze des Handschuhfingers 3b umlaufende Naht 7 auf, die (mit den Schichtelschnittsegmenten 5a, 5b) ein innenliegendes Segment 8 und ein rückenseitiges Segment 9 des Handschuhfingers verbindet.

Die freien Enden der umlaufenden Naht 7 münden an den Verbindungsabschnitten der gegenüberliegenden Schichtelschnittsegmente 5a, 5b aus und sind dort mit diesen vernäht. Somit verläuft die umlaufende Naht 7 vom Verbindungsabschnitt des ersten Schichtelschnittsegments 5a über die Fingerspitze des Handschuhfingers 3a bis 3d bis zum Verbindungsabschnitt des zweiten Schichtelschnittsegments 5b.

Das innenliegende Segment 8 und das rückenseitige Segment 9 münden jeweils am Handschuhkörper 2 aus und verlaufen bis zur Fingerspitze. Prinzipiell können das innenliegende Segment 8 und das rückenseitige Segment 9 einstückig mit dem Handschuhkörper 2 ausgebildet sein.

Erfindungsgemäß ist das innenliegende Segment 8 jedes Handschuhfingers 3a bis 3d nahtlos ausgebildet, d.h. in diesem verlaufen keine zusätzlichen Nähte, insbesondere keine Quernähte.

Vorteilhaft sind auch die rückseitigen Segmente 9 der Handschuhfinger 3a bis 3d nahtlos ausgebildet.

Das innenliegende Segment 8 und das rückseitige Segment 9 eines Handschuhfingers 3a bis 3d entsprechen der Struktur eines Arbeitshandschuhs.

Der Handschuhdaumen 4 weist eine Struktur auf, die vollständig der Struktur eines Arbeitshandschuhs entspricht. Der Handschuhdaumen 4 weist eine über die Daumenspitze des Handschuhdaumens 4 umlaufende Naht 7a auf, die ein innenliegendes Segment 8a und ein rückenseitiges Segment 9a verbindet.

### Bezugszeichenliste

- (1): Handschuh
- (2): Handschuhkörper
- (3a-3d): Handschuhfinger
- (4): Handschuhdaumen
- (5a, 5b): Schichtelschnittsegment
- (6a, 6b): Schichtelschnittnaht
- (7): Naht
- (7a): Naht
- (8): innenliegendes Segment
- (8a): innenliegendes Segment
- (9): rückenseitiges Segment
- (9a): rückenseitiges Segment

## Patentansprüche

1. Handschuh (1) mit einem Handschuhkörper (2), an welchen jeweils eine Fingerspitze aufweisende Handschuhfinger (3a bis 3d) und ein Handschuhdaumen (4) anschließen, **dadurch gekennzeichnet, dass** jeder Handschuhfinger (3a bis 3d) zwei gegenüberliegende, seitlich an diesem angeordnete Schichtelschnittsegmente (5a, 5b) aufweist, wobei jedes Schichtelschnittsegment (5a, 5b) von zwei Schichtelschnittnähten (6a, 6b) begrenzt ist, die vom Handschuhkörper (2) ausgehend in Abstand zueinander verlaufen und in Richtung der Fingerspitze in einem Verbindungsabschnitt aufeinander zulaufen und dort miteinander verbunden sind, dass an die Schichtelschnittsegmente (5a, 5b) ein Segment mit nur einer umlaufenden, über die Fingerspitze geführten Naht (7) anschließt, wobei die Enden der Naht (7) an den Verbindungsabschnitten der Schichtelschnittnähte (6a, 6b) der beiden Schichtelschnittsegmente (5a, 5b) ausmünden, und dass ein rückenseitiges Segment (9) und ein innenliegendes Segment (8) des Handschuhfingers (3a bis 3d) jeweils vom Handschuhkörper (2) bis zur Fingerspitze verlaufen und mit der Naht (7) verbunden sind, wobei wenigstens das innenliegende Segment (8) nahtlos ausgebildet ist.

2. Handschuh (1) nach Anspruch 1, **dadurch gekennzeichnet, dass** das rückenseitige Segment (9) jedes Handschuhfingers (3a bis 3d) nahtlos ausgebildet ist.

3. Handschuh (1) nach einem der Ansprüche 1 oder 2, **dadurch gekennzeichnet, dass** die Schichtelschnittnähte (6a, 6b) von einer eine Schleife ausbildenden Naht gebildet sind.

4. Handschuh (1) nach einem der Ansprüche 1 bis 3, **dadurch gekennzeichnet, dass** die Verbindungsabschnitte der Schichtelschnittnähte (6a, 6b) eines Handschuhfingers (3a bis 3d) zumindest näherungsweise im gleichen Abstand zur Fingerspitze liegen.

5. Handschuh (1) nach einem der Ansprüche 1 bis 4, **dadurch gekennzeichnet, dass** die Schichtelschnittsegmente (5a, 5b) eines Handschuhfingers (3a bis 3d) zumindest näherungweise entsprechende Konturverläufe aufweisen.

6. Handschuh (1) nach einem der Ansprüche 1 bis 5, **dadurch gekennzeichnet, dass** durch die Formen der Schichtelschnittsegmente (5a, 5b) eine Anatomieanpassung des Handschuhs (1) bewirkt ist.

7. Handschuh (1) nach Anspruch 6, **dadurch gekennzeichnet, dass** die Anatomieanpassung durch eine Krümmung der Handschuhfinger (3a bis 3d) zur Innenseite des Handschuhs (1) bewirkt ist.

8. Handschuh (1) nach einem der Ansprüche 1 bis 7, **dadurch gekennzeichnet, dass** der Handschuhdaumen (4) aus einem rückenseitigen Segment (9a) und einem innenliegenden Segment (8a) besteht, die über nur eine Naht (7a) verbunden sind.

9. Handschuh (1) nach Anspruch 8, **dadurch gekennzeichnet, dass** die Naht (7a) über die Daumenspitze des Handschuhdaumens (4) verläuft.

10. Handschuh (1) nach einem der Ansprüche 1 bis 9, **dadurch gekennzeichnet, dass** dieser ein Feuerwehr-Handschuh, ein Polizei-Handschuh oder ein Rescue-Handschuh ist.

11. Handschuh (1) nach Anspruch 10, **dadurch gekennzeichnet, dass** auf dem Handschuh (1) eine Sensorik zur Erfassung von Umgebungsbedingungen vorhanden ist.
